# EUROPÄISCHE PATENTSCHRIFT

(11) **EP 1 017 303 B1**
(45) Veröffentlichungstag und Bekanntmachung des Hinweises auf die Patenterteilung: **19.12.2001**
(21) Anmeldenummer: 98905301.2
(22) Anmeldetag: 16.01.1998
(51) Int. Cl.: A47K 10/32

(54) **SPENDER FÜR REINIGUNGSTÜCHER**
DISPENSER FOR CLEANING PAPER
DISTRIBUTEUR DE PIECES DE PAPIER DE NETTOYAGE

(30) Priorität: 26.07.1997 WO PCT/EP97/04073
(43) Veröffentlichungstag der Anmeldung: 12.07.2000
(73) Patentinhaber: Wellgo GmbH Werkzeuge Und Spritzgussteile, 66625 Nohfelden (DE)
(72) Erfinder: HEUB-SCHNEIDER, Andreas, D-55765 Birkenfeld (DE); LINN, Manfred, D - 54422 Neuhütten (DE)
(74) Vertreter: Zellentin, Wiger, Dipl.-Ing.
(86) Internationale Anmeldenummer: EP9800215
(87) Internationale Veröffentlichungsnummer: WO9904677

(56) Entgegenhaltungen:
- DE-A- 3 412 069
- DE-U- 9 113 931
- GB-A- 1 370 633
- US-A- 5 375 616

## Beschreibung

Die vorliegende Erfindung betrifft einen Spender für Reinigungstücher, die nach Bedarf trocken oder feucht dem Spender entnommen werden können. Diese Reinigungstücher sind insbesondere Toilettenpapiere oder Euterpapiere zum Reinigen des Euters vor dem Melken oder auch Küchentücher oder Hygienepapiere für die Babypflege und dergleichen.

Das Problem bei derartigen Tüchern besteht darin, daß feucht bevorratete Papiere austrocknen und dann nicht mehr oder nur mangelhaft verwendbar sind.

Ein weiterer Nachteil ist darin zu sehen, daß z. B. bei Bevorratung von Toilettenpapier in Boxen bei der Entnahme die erforderliche Einhaltung der Hygiene insbesondere in öffentlichen Bedürfnisanstalten oder Hotelbetrieben nicht gewährleistet ist.

Die DE-A-34 12 069 und die DE-A-34 09 905 schlagen daher Spender vor, bei welchen Papiertücher von einer Rolle abgezogen werden können, wobei eine Befeuchtung durch Aufsprühen von desinfizierenden und reinigenden Flüssigkeiten unmittelbar vor dem Abreißen der benötigten Papierbahn erfolgt. Der Papiervorschub kann dabei durch eine motorgetriebene Walze erfolgen
(DE-A-34 12 069).

Weiterer Stand der Technik findet sich in der GB-A-1,370,633, der US-A-5,375,616 und dem DE-U-91 13 931.

Bei den Vorrichtungen gemäß dem Stand der Technik tritt jedoch die Schwierigkeit auf, daß das Tuch durch die aufgesprühte Flüssigkeit (handelsübliche Emulsionen, die auch bakterizide Anteile aufweisen können) an Einbauteilen des Spenders adhaesiv anklebt und staut, so daß die Spender nicht zuverlässig arbeiten.

Da das befeuchtete Papier leichter reißt als trockenes, ist auch die Entnahme des gestauten Papiers schwierig, so daß die Spender hierfür geöffnet werden müssen.

Weiterhin weist die Papierbahn in den Spendern gemäß dem aufgezeigten Stand der Technik erhebliche Umlenkungen auf, die bei empfindlichen Papieren auch im trockenen Zustand zu einem Reißen der Bahn führen können. Zudem ist eine Entnahme von Tüchern bei stehendem Motor nicht möglich, siehe z. B. DE-A-34 12 069.

Die vorliegende Erfindung hat sich daher die Aufgabe gestellt, Spender der eingangs geschilderten Art dahingehend weiterzuentwickeln, daß diese funktionstüchtiger werden, d. h. daß die befeuchteten Tücher nicht an Einbauteilen anhaften, und somit ein Stau vermieden wird, daß keine ein Reißen fördernde Umlenkungen erforderlich sind und daß der Einzug in die motorische Förderung erheblich erleichtert wird. Weiterhin soll die Sprühvorrichtung mechanisch einfach sein und ermöglichen, handelsübliche Teile zu verwenden. Darüber hinaus soll auch eine Entnahme von Tüchern möglich sein, wenn der Motor steht. Dies ist insbesondere dann wichtig, wenn der Motor von einer Batterie gespeist wird, welche naturgemäß nur eine begrenzte Kapazität hat.

Die Lösung dieser Aufgabe gelingt mit einem die Merkmale des Hauptanspruchs aufweisenden Spender für Reinigungstücher. Vorteilhafte Ausgestaltungen finden sich in den Unteransprüchen.

Der Vorteil der erfindungsgemäßen Ausführungsform besteht einmal darin, daß die zu fördernde und die geförderte Bahn, d. h. oberhalb und unterhalb der Fördermittel, nicht mit Einbauteilen in Berührung kommt und auch keinerlei ein Reißen fördernde Umlenkung erforderlich ist. Da der Walzenspalt sich unter dem Abwickelpunkt der frischen Rolle befindet, braucht beim Einführen des Bahnanfangs dieser lediglich abgelassen zu werden, bis er von der angetriebenen Walze ergriffen wird. Die Ausführung als schaumstoffumhüllte Welle ermöglicht dabei grundsätzlich das Einführen in den Walzenspalt ohne ein Einfädeln, da die rauhe Oberfläche des Schaumstoffes die weiche, grobstrukturierte Oberfläche des Tuches sehr leicht zu erfassen vermag.

Das Gegenelement kann eine zweite Walze sein, vorzugsweise ist sie als konvex gestaltete glatte Nase ausgebildet, am Deckel angeordnet, z. B. als Sicke, und mit dem Deckel nach unten schwenkbar, so daß der gesamte Papierweg nach den Öffnen des Deckels freiliegt.

Die Sprühdüse steht mit einem nachfüllbaren oder austauschbaren Vorratsgefäß und einer Pumpe in Verbindung.

Durch die Verwendung eines Exzenters als Antrieb für die Sprühvorrichtung wird ermöglicht, handelsübliche Pumpsprühköpfe zu verwenden, die beim Niederdrücken einen Sprühkegel erzeugen und beim durch eine Feder bewirkten Aufwärtsbewegen Flüssigkeit aus dem Vorratsbehälter ansaugen.

Die Entnahme des Reinigungstuches erfolgt direkt unterhalb der Walze und des Gegenelements, wobei zwischen der Entnahme und der oder den Walzen das Besprühen mit Flüssigkeit erfolgt. Die Entnahmeöffnung des Gehäuses kann dabei in bekannter Weise eine Abreißkante sein oder aufweisen.

Um zu verhindern, daß durch einen Nachlauf der Papierrolle Falten gebildet werden, wird vorgeschlagen, diese (leicht) zu bremsen. Dazu kann ein schwenkbarer zweiter Hebel dienen, der eine an die Papierrolle anlegbare bewegliche Bremsrolle aufweist, oder die Lagerung der Rolle läuft gegen einen leichten Widerstand.

Der Antrieb für den Exzenter kann vom selben Motor z. B. über ein Zahnradgetriebe mit entsprechender Übersetzung vorgenommen werden, wie zum Betätigen der Treibrolle. Dies gewährleistet einen sehr einfachen Aufbau, bedeutet jedoch, daß das entnommene Papier stets befeuchtet wird. Es wird daher weiterhin vorgeschlagen, dem Exzenter einen eigenen Motor zuzuordnen, so daß wahlweise trockenes oder feuchtes Papier entnommen werden kann. Hierzu weist das Gehäuse zwei Schalter auf, einer setzt beide Motoren in Gang, der zweite nur denjenigen für den Walzenantrieb.

Vorzugsweise besitzt der Exzenter mehrere, insbesondere zwei gegenüberliegende Nocken, die den Pumpsprühkopf somit bei Rotation um 360° entsprechend zweifach niederdrücken, so daß die Rotationsgeschwindigkeit und damit die Geräuschentwicklung niedrig sind.

Der Exzenterantrieb ist dabei so ausgelegt, daß die Befeuchtung gleichmäßig geschieht, d. h. die Sprühfrequenz ist an die Entfernung des Kopfes vom Papier sowie dessen Vorschubgeschwindigkeit angepaßt.

Da der Sprühvorgang einen kreisförmigen Auftrag bewirkt, läßt man die entstehenden Kreisflächen einander überlappen.

Der Behälter ist vorzugsweise ein entnehmbarer Einstellbehälter, der nach Verbrauch des Inhalts zusammen mit dem Pumpsprühkopf ausgetauscht wird. Dies hat den wesentlichen Vorteil, daß innerhalb der Sprühvorrichtung eine Keimbildung unterbunden wird. Der Behälter ist dazu innerhalb des Spenders lösbar fixiert, wobei die Halterung gleichzeitig eine auf dem Pumpsprühkopf aufklappare Taste aus Metall aufweisen kann, auf die der Exzenter einwirkt. Ein Abrieb des aus Kunststoff bestehenden Pumpsprühkopfes durch den auf diesem gleitenden Exzenter ist damit ausgeschlossen.

Um einen ständig senkrecht auf den Pumpsprühkopf einwirkenden Vektor zu gewährleisten und so ein Verklemmen des Kopfes durch Verkanten auszuschließen wird vorgeschlagen, zwischen dem Kopf und dem Exzenter einen gefederten Stempel vorzusehen.

Der Nocken kann einen Sechskant oder dergleichen zum Verstellen aufweisen, über welchen er zur Entnahme des Behälters mit dem Pumpkopf gedreht werden kann.

Der Austausch des Behälters kann ferner dadurch erleichtert werden, daß durch einen Taster oder dergleichen die Nockenstellung des Exzenters ermittelt wird und dieser stets in den Kopf nicht niederdrückender Stellung gestoppt wird.

Weiterhin kann im Spender eine Erkennung für das Tuchende vorgesehen sein Dies ist erfindungsgemäß ein optischer Sensor, der vom Tuch reflektiertes Licht erfaßt. Der vom Tuch (Papier) verdeckte Gehäusebereich ist geschwärzt, so daß auftreffendes Licht nicht reflektiert wird und ein entsprechendes Signal auslöst.

Um bei sehr engen Abmessungen des Gehäuses ein Ausweichen der Papierbahn unter dem Impuls des Sprühnebels auch ohne ein Festhalten des Bahnendes zu verhindern, wird vorgeschlagen, auf der Rückseite einen etwa gleichgroßen Gegenimpuls mit Hilfe von einer oder mehreren symmetrisch ausgerichteten beziehungsweise gegensinnig wirkenden Düsen oder Gebläsen zu erzeugen, die Luft oder auch Sprühflüssigkeit ausbringen. Eine beidseitige Befeuchtung hat dabei neben der Verhinderung eines Auslenkens auch noch den Vorteil, daß die Flüssigkeit das Papier nicht durchdringen muß, um an die gegenüberliegende Seite zu gelangen, so daß auch Materialien mit herabgesetzter Saugfähigkeit verwendet werden können, insgesamt weniger Flüssigkeit beaufschlagt werden muß und zudem eine gleichmäßigere Anfeuchtung zu beobachten ist.

Wie oben angedeutet, können sich die Sprühdüsen nahe dem Gehäuseausgang befinden. Da auch das Papier oberhalb der anschließenden Trennung befeuchtet sein kann, wird weiterhin vorgeschlagen, den Papiervorschub zeitlich versetzt nach dem Sprühvorgang abzuschalten, um die Trennung von der Bahn im trockenen Bereich sicherzustellen. Auf diese Weise kann auch erreicht werden, daß die Walze nicht befeuchtet wird und so eine Keimbelastung unterbleibt.

Die Trennung der geförderten Tuchbahn kann auch mit Hilfe von Messern automatisch erfolgen, wobei natürlich auch hierbei die Bahnlänge individuell einstellbar sein kann.

Eine weitere Möglichkeit, ein vom Sprühvorgang unbeeinflußtes Ausbringen befeuchteten Tuchs sicherzustellen, besteht darin, unterhalb des ersten Walzenpaares ein zweites vorzusehen, wobei dann das Aufsprühen der Reinigungsflüssigkeit zwischen dem ersten und dem zweiten Walzenpaar erfolgt. Dabei kann im Bereich der Einwirkung der Sprühvorrichtung eine Zusatzwalze vorgesehen sein, die vorzugsweise ebenfalls mit einem Schaumstoffbelag versehen ist.

Das Sprühen erfolgt dabei vorzugsweise in Höhe der Achse der Zusatzwalze.

Um hier für die Sprüheinrichtung Platz zu schaffen, ist in diesem Bereich eine Gegenwalze nicht vorzusehen. Da die Zusatzwalze das automatische Einfädeln in den unteren Walzenspalt jedoch erschwert, schlägt die Erfindung vor, gegenüber der Zusatzwalze Führungsbügel vorzusehen, die sich nach oben hin zu einer Einzugsöffnung erweitern und in Förderrichtung die Tuchbahn gegen die Walze drücken, wobei diese dann ebenfalls senkrecht nach unten in den zweiten Walzenspalt abfördert.

Beim Andrücken einer Walze gegen die andere können diese einerseits bei Förderung dickerer Materialien ausweichen, zum anderen wird hierdurch auch bei Ermüdung des Schaumstoffmaterials für definierte Andrückkräfte gesorgt.

Das Schaumstoffmaterial für die Walzen ist vorteilhafterweise geschlossenporig, so daß bei Anordnung der Sprühdüsen oberhalb von Walzen oder bei indirekter Befeuchtung durch Aufsprühen auf die Walzen und Übertragung der Flüssigkeit von den Walzen auf das Papier diese sich nicht vollsaugen können.

Weiterhin wird vorgeschlagen, das Tuch (insbesondere solches aus Papier) derart mit Feuchtigkeit zu beaufschlagen, daß beidseits ein Rand trocken bleibt. Dieser kann je etwa 2 cm bei Toilettenpapier ausmachen. Auf diese Weise bleibt zwar der Feuchteffekt erhalten, die Stabilität gegen Reißen an falscher Stelle wird jedoch deutlich erhöht.

Die Tuch(/Papier)rollen sind meist auf Papphülsen aufgewickelt. Da diese unterschiedliche Innendurchmesser aufweisen, sind nicht passende Rollen schwer zu zentrieren. Erfindungsgemäß wird daher letztlich vorgeschlagen, in die Hülsen vor der Lagerung im Spender beidendig Wellenabschnitte einzuschieben, die äußere Lagerzapfen aufweisen und mit innen liegenden Spreizelementen versehen sind, die die Hülsen bzw. die Rollen koaxial zu den Lagerzapfen ausrichten.

Anhand der beiliegenden Figuren wird die vorliegende Erfindung an zwei Ausführungsbeispielen näher erläutert.

Dabei zeigen
- **Figur 1**: eine Ausführungsform mit einem Walzenpaar,
- **Figur 2**: eine solche mit zwei Walzenpaaren und einer Zusatzwalze,
- **Figur 3**: eine Ausführungsform mit Exzenterantrieb für den Pumpsprühkopf mit einem Motor,
- **Figur 4**: eine Zwei-Motor-version,
- **Figur 5**: eine Ausführung mit Klappdeckel,
- **Figur 6**: die Ausführungsform mit einer Nase als Gegenelement und
- **Figur 7**: die Zentrierzapfen für die Tuchhülse.

**Figur 1** stellt schematisch in einem Gehäuse 6 untergebracht die Förderung einer Papierbahn (Toilettenpapier, Euterpapier oder dergleichen) von der Rolle 2 zur Entnahmeöffnung 19 dar. Die Rolle 2 befindet sich dabei auf einer Halterung 1, auf die sie lediglich aufgeschoben zu werden braucht. Die Halterung 1 kann sion auch oberhalb des Gehäuses 6 befinden, wobei letzteres dann einen Schlitz aufweist.

Vorzugsweise senkrecht unterhalb des Abwicklungspunktes der frischen Rolle 2 befindet sich ein zur Papierbahn 3 ausgerichtetes Walzenpaar 7, 7', welches starre Achsen 8, 8' aufweist, auf die Schaumstoffhüllen gezogen sind. Der Spalt 9 zwischen den Walzen liegt durch die Ausrichtung des Walzenpaares 7, 7' so, daß die von oben abgewickelte Bahn frei hängend von den Walzen 7, 7' ergriffen werden kann.

Bei Anordnung der Rolle 2 oberhalb des Gehäuses 6 liegen die Walzen entsprechend am oberen Gehäuserand, der dann einen Schlitz aufweist, in den die Bahn des Papiers 3 von Hand einzuführen ist.

Die Walzen sind in einer Trägerkonsole 17 mittels in diese hineinreichender Zapfen 20 gelagert, wobei eine Walze 7 in einer Schlitzführung 16 liegt und durch eine Feder (hier Zugfeder) 18 gegen die gegenüberliegende Walze 7' gezwungen wird.

Unterhalb des Walzenpaares 7, 7' befindet sich eine Düse 4, die (geneigt) auf die Papierbahn 3 gerichtet ist. Sie steht durch eine Leitung 21 mit einem Vorratsbehälter 5 für die aufzugebende Flüssigkeit in Verbindung. Grundsätzlich kann natürlich die Befeuchtung mittelbar über die Schaumstoffwalzen erfolgen, wobei diese dann von der Düse 4 beaufschlagt werden.

Die Papierbahn gelangt unter Schwerkraft frei nach unten hängend in die Entnahmeöffnung 19, so daß das Papier 3 auf seinem gesamten Wege keine Umlenkung erfährt.

In der Entnahmeöffnung 19 (oder darüber mit Hilfe eines Messerwerks) wird die gewünschte Bahnlänge trocken oder befeuchtet vom oberen Teil abgetrennt, wozu eine Trennkante 23 am Gehäuse 6 dienen kann. Der Sprühdüse 4 kann gegenüberliegend eine zusätzliche Düse 4' angeordnet sein, die von einer weiteren oder auch der Pumpe 10 gespeist sein kann, oder aber die Düsen 4' sind Teil eines Gebläses 22, um dem Sprühimpuls der Düsen 4 entgegenzuwirken.

Die Düsen 4, 4' können insbesondere, wie dargestellt, nach unten geneigt ausgerichtet sein.

**Figur 2** zeigt die Rolle 2 auf dem Träger 1 und die von ersterer abgewickelte Papierbahn 3. Unterhalb des ersten Walzenpaares 7, 7' auf der Konsole 17 befindet sich eine Zusatzwalze 12 und dieser gegenüber ein Paar von Führungsbügeln 13, die nach oben sich erweiternd ausgebildet sind. Die durch einen Pfeil 4 angedeutete Sprühdüse oder Sprühdüsenreihe liegt zwischen den Führungsbügeln 13, die Düsen sind insbesondere direkt auf die Zusatzwalze 12, d. h. auf deren Achse 8 gerichtet, sie kann aber auch, wie gezeigt, darunter oder darüber liegen.

Die Papierbahn 3 ist weiterhin durch ein zusätzliches Walzenpaar 11, 11' geführt, die ebenfalls das Papier beidseitig ergreifen und führen, Auf diese Weise kann die Bahn durch den Sprühimpuls nicht ausweichen und an Geräteteilen anhaften, die befeuchtete Bahn gelangt ebenfalls senkrecht hängend in den Bereich der Trennkante 23.

Natürlich kann die Befeuchtung auch wie im vorstehenden Beispiel unterhalb des zweiten Walzenpaares 11, 11' über die Düse 4' allein oder zusätzlich erfolgen.

Die Walzen 7, 12, 11 der rechten Reihe verfügen über Zahnräder 24 und sind mit Hilfe eines Zahnriemens miteinander verbunden, wobei die Achse 8 einer dieser Walzen vom Elektromotor (nicht dargestellt) angetrieben ist.

**Figur 3** zeigt das Gehäuse 6 mit der in dessen Kopf untergebrachten Papierrolle 2. Gegen die Rolle 2 liegt eine Bremse 27 leicht an, die ein Durchdrehen der Rolle 2 sowie einen dadurch entstehenden Papierstau verhindert. Die Bremse 27 ist über einen zweiten Hebel 35 am Kopf des Gehäuses 6 angelenkt. Unterhalb der Rolle 2 befindet sich das Walzenpaar 7, 7', wobei die Walze 7' von einem Elektromotor 29 über eine Schnecke 36 und ein Zahnrad 37 angetrieben ist. Über dieses Zahnrad wird direkt oder über ein Zwischenrad 38 das Exzenterrad 39 mit dem Exzenter 28 angetrieben, der hier zwei gegenüberliegende Nocken 31 aufweist.

An der Gehäusewandung ist eine Halterung 32 für einen einstellbaren Vorratsbehälter 5 angebracht, oberhalb von diesem ist eine abklappbare Taste 33 vorgesehen, die auf den mit dem Vorratsbehälter verbundenen Pumpsprühkopf 25 legbar ist, wobei der Exzenter 28 über die Taste 33 mittelbar auf diesen einwirkt.

Oberhalb des Motors 29 ist ein erster Hebel 26 angelegt, der die Rolle 7 trägt. Der Hebel 26 ist mit der Feder 18 verbunden. Auf diese Weise läßt sich die Walze 7 im Bedarfsfalle wegschwenken, die Feder 18 zieht nach dem Loslassen die freilaufende Walze 7 gegen die motorgetriebene 7'. Das Zahnradgetriebe 37, 38, 39 ist so abgestimmt, daß der Sprühkegel mit dem Öffnungswinkel das Papier 3 lückenlos befeuchtet.

Weiterhin veranschaulicht diese Figur, daß der Abwicklungspunkt 41 bei Papierollen infolge der Adhaesion der Lagen aneinander und bei entsprechend eingestelltem Widerstand durch die Bremse bei senkrechtem Abzug etwa lotrecht unterhalb der Rollenachse liegt. Dies macht sich die Erfindung zunutze, d. h. die Rollenhalterung 1 liegt ebenfalls lotrecht über dem Spalt zwischen der Walze 7' und dem Gegenelement 7.

**Figur 4** zeigt eine Ausführung wie Figur 3, jedoch ist hier zusätzlich zum die Walze 7' antreibenden Motor 29 für den Antrieb des Exzenters 28 ein zweiter Motor 30 vorgesehen. Dies eröffnet auf eine sehr einfache Weise die Möglichkeit, sowohl trockenes als auch befeuchtetes Papier entnehmen zu können.

Am Gehäuse 6 befinden sich dazu zwei vorzugsweise berührungslos wirkende Schalter (nicht dargestellt), von denen einer sowohl den Motor 29 als auch den Motor 30 in Gang setzt und der andere lediglich den Motor 29 für die Walze 7' treibt.

**Figur 5** zeigt eine Version mit einem Klappdeckel 34 an der Vorderfront des Gehäuses 6. Dieser läßt sich weit nach unten wegschwenken, wonach sämtliche Teile des Spenders freiliegen. Am Deckel 34 ist als Gegenelement die Gegenrolle 7 angebracht, die in ihrer Trägerkonsole 17 gefedert sein kann.

**Figur 6** zeigt die bevorzugte Ausführungsform der vorliegenden Erfindung. Bei dieser ist der Deckel 34 oben angeschlagen und nach oben schwenkbar (nicht gezeigt) oder vom Gehäuse 6 abziehbar. Nach Abnehmen des Deckels liegt der gesamte Papierweg 3 frei, was das Nachfüllen natürlich erleichtert. Das Gegenelement ist vorliegend eine in den Deckel 34 eingeformte Nase 7" der gleichen Länge wie diejenige der Walze 7', wobei die Nase geglättet ist oder einen glatten Belag trägt. Der Radius der Krümmung der Nase entspricht dabei etwa dem Radius der Walze 7'. Überraschenderweise wird hierdurch das Herausziehen des Papiers 3 bei stehender Walze 7' nicht behindert, dieses gleitet bei entsprechend geringer Andrückkraft der Schaumstoffhülle 40 problemlos zwischen diesen. Erkennbar sind vorliegend nur sehr geringe Kräfte zur Förderung des Papiers erforderlich, das befeuchtete Papier hängt frei. Durch die erfindungsgemäß vorgeschlagene Befeuchtung unter Freilassung eines beidseitigen Randes (Toilettenpapier ca. 2 cm) läßt sich auch das Papier an einer Trennkante (Fig. 3) problemlos abreißen, wozu der Widerstand zwischen stehender Walze 7' und Gegenelement 7" (wie auch 7, z. B. Fig. 3) hierauf ebenfalls abgestimmt werden kann. Oberhalb des Spaltes zwischen Walze 7' und Gegenelement (Nase 7") ist ein optischer Sensor 43 angeordnet, der einen Lichtstrahl auf das Papier 3 richtet und reflektiertes Licht detektiert. Auf der dem Papier gegenüberliegenden Stelle befindet sich hierzu eine matte Schwärzung 47, von der nach dem Durchlauf des Papiers 3 Licht nicht reflektiert wird, um so den Vorschub ebenso wie den Antrieb des Nockens 31 für den Pumpsprühkopf 10; 4 sofort abschalten und so Befeuchtung und Verkeimung von Gehäuseteilen (Deckel) sicher vermeiden zu können. Der Antrieb für die Pumpe ist in der vorliegenden Figur ebenfalls modifiziert. Unterhalb des Nockens 31 befindet sich ein gefederter und seitlich geführter Stempel 42, der dafür sorgt, daß der auf den Kopf der Pumpe 10 einwirkende Vektor stets senkrecht auf diesen gerichtet ist, so daß dieser nicht verkanten kann.

Ferner ist dem Nocken 31 ein Taster 42 zugeordnet, der dafür sorgt, daß der Motor so abgestellt wird, daß der Nocken 31 in der gezeigten, den Kopf der Pumpe 10 nicht belastenden Stellung stehenbleibt. Dies ist für die Entnahme des Vorratsbehälters von Vorteil, da dies somit kraftfrei geschehen kann.

**Figur 7** zeigt einen Wellenabschnitt 45 mit von diesem abstehenden Spreizelementen 44 sowie einem Anschlag 49 und einem endständigen Lagerzapfen 46. Zwei derartige Wellenabschnitte 45 werden beidendig in die Papphülse von Tuch(Papier)-rollen eingeschoben, wobei die Spreizelemente 44 die Hülse zentrieren. Auf diese Weise ist es zuverlässig möglich, die Vorratsrollen 2 auch mit unterschiedlichen lichten Weiten der Hülsen rund laufend im Spender zu befestigen. Die Wellenabschnitte können auch ineinandergreifen, um eine starre Verbindung herzustellen.

### Bezugszeichenliste

- 1: Halterung
- 2: Rollen
- 3: Papier
- 4, 4': Sprühdüse
- 5: Vorratsbehälter
- 6: Gehäuse
- 7, 7': Walzen
- 7": Nase
- 8, 8': starre Achsen
- 9: Spalt
- 10: Pumpe
- 11, 11': zweites Walzenpaar
- 12: Zusatzwalze
- 13: Führungsbügel
- 14: Einzugsöffnung
- 15: Zahnriemen
- 16: Schlitze
- 17: Trägerkonsolen
- 18: Feder
- 19: Entnahmeöffnung
- 20: Zapfen
- 21: Leitung
- 22: Gebläse
- 23: Trennkante
- 24: Zahnräder
- 25: Pumpsprühkopf
- 26: Hebel
- 27: Bremse
- 28: Exzenter
- 29: Motor
- 30: zweiter Motor
- 31: Nocken
- 32: Halterung
- 33: Taste
- 34: Deckel
- 35: zweiter Hebel
- 36: Schnecke
- 37: Zahnrad
- 38: Zwischenrad
- 39: Exzenterrad
- 40: Hülle
- 41: Abwickelpunkt
- 42: Taster
- 43: Sensor
- 44: Spreizelemente
- 45: Wellenabschnitte
- 46: Lagezapfen
- 47: Schwärzung
- 48: Stempel
- 49: Anschlag

## Patentansprüche

1. Spender für Reinigungstücher,wie insbesondere Toilettenpapier, Küchenpapier oder Euterpapiere, bestehend aus einem Gehäuse (6) mit Deckel (34) sowie einer Halterung (1) für das auf Rollen (2) vorgehaltene Papier (3), mindestens einer zuschaltbaren Sprühdüse (4), die bei Vorschub des Tuches motorisch betätigbar ist, zur Befeuchtung des Papiers (3), einem motorischen Antrieb zur Förderung des Papiers (3), sowie einem Vorratsbehälter (5) für das Befeuchtungsmittel, wobei der Antrieb für die Förderung des Tuches (3) aus mindestens einer motorgetriebenen Walze (7') sowie einem Gegenelement (7, 7") besteht, **gekennzeichnet durch** die folgenden Merkmale:
a) die Walze (7') besteht aus einer auf eine starre Achse (8) aufgezogenen weichen, insbesondere aus Schaumstoff gefertigten Hülle (40);
b) der Spalt (9) zwischen der Walze (7') und dem Gegenelement (7, 7") ist unterhalb des Abwickelpunktes (41) der Rolle (2) angeordnet;
c) die Entnahmeöffnung (19) des Gehäuses (6) befindet sich im wesentlichen senkrecht unterhalb des Spalts (9) zwischen der Walze (7') und ihrem Gegenelement (7, 7");
d) die Andrückkraft zwischen der Walze (7') und dem Gegenelement (7, 7") ist derart einstellbar, daß sich das Tuch (3) zwischen ihnen bei stehendem Motor (29) von Hand herausziehen läßt;
e) die Düse (4) ist unterhalb der Walze (7') sowie dem Gegenelement (7, 7") angeordnet.

2. Spender nach Anspruch 1, **dadurch gekennzeichnet, daß** das Gegenelement eine am Gehäusedeckel (34) angeordnete freidrehende Gegenwalze (7) oder eine glatte oder geglättete, mit diesem schwenkbar ausgebildete Nase (7") ist, die etwa die Breite der Walze (7') aufweist.

3. Spender nach Anspruch 2, **dadurch gekennzeichnet, daß** die Nase (7") in den Gehäusedeckel (34) eingeformt ist.

4. Spender nach Anspruch 1 bis 3, **dadurch gekennzeichnet, daß** die Rolle (2) gebremst ist oder an diese eine Bremse (27) anlegbar ist.

5. Spender nach einem der Ansprüche 1 bis 4, **dadurch gekennzeichnet, daß** der Vorratsbehälter einen durch Niederdrücken betätigbaren Pumpsprühkopf (25) aufweist, der durch einen motorgetriebenen Exzenter (28) betätigbar ist.

6. Spender nach Anspruch 5, **dadurch gekennzeichnet, daß** der Exzenter (28) vom selben Motor (29) angetrieben ist wie die Treibwalze (7').

7. Spender nach einem der Ansprüche 5 oder 6, **dadurch gekennzeichnet, daß** der Exzenter (28) mehrere Nocken (31) aufweist.

8. Spender nach einem der Ansprüche 5 bis 7, **dadurch gekennzeichnet, daß** zwischen dem Exzenter (28) und dem Pumpsprühkopf (25) ein gefederter Stempel (48) angeordnet ist.

9. Spender nach einem der Ansprüche 1 bis 8, **dadurch gekennzeichnet, daß** der Sprühkegel des Sprühkopfes (25) derart auf das Tuch (3) eingestellt ist, daß beidseitig ein unbefeuchteter Rand verbleibt.

10. Spender nach einem der Ansprüche 1 bis 9, **dadurch gekennzeichnet, daß** der Behälter (5) mit dem Pumpsprühkopf (25) verbunden und der Vorrichtung mit diesem zusammen entnehmbar ist.

11. Spender nach einem der Ansprüche 1 bis 10, **dadurch gekennzeichnet, daß** der Behälter (5) durch eine Halterung (32) fixiert ist, die mit einer auf den Pumpsprühkopf (25) legbaren Taste (33) versehen ist, über die der Exzenter (28) auf den Pumpsprühkopf (25) einwirkt.

12. Spender nach einem der Ansprüche 1 - 11, **dadurch gekennzeichnet, daß** der Papierantrieb einen derartigen Nachlauf aufweist, daß nach dem Befeuchten des Papiers (3) die Walze (7') trocken bleibt.

13. Spender nach einem der Ansprüche 5 - 12, **dadurch gekennzeichnet, daß** dem Exzenter (28) ein Taster (42) zugeordnet ist, der den diesen antreibenden Motor in einer den Pumpkopf (25) nicht belastenden Stellung stoppt.

14. Spender nach einem der Ansprüche 1 - 13, **dadurch gekennzeichnet, daß** dieser eine Erkennung für das Tuchende aufweist.

15. Spender nach Anspruch 14, **dadurch gekennzeichnet, daß** diese Erkennung ein optischer Sensor (43) ist, der vom Tuch (3) reflektiertes Licht erfaßt, wobei der hinter dem Tuch (3) dem Sensor gegenüberliegende Bereich eingeschwärzt ist.

16. Spender nach einem der Ansprüche 1 bis 15, **dadurch gekennzeichnet, daß** die Tuchroile (2) auf mit Spreizelementen (44) versehenen Wellenabschnitten (45) gesteckt ist, die über äußere Lagerzapfen (46) im Gehäuse (6) befestigbar sind.

17. Spender nach einem der Ansprüche 1 - 16, **dadurch gekennzeichnet, daß** eine automatische Trennvorrichtung für das zu entnehmende Papier (3) vorgesehen ist, wobei dessen Menge individuell einstellbar ist.

18. Spender nach einem der Ansprüche 1 - 17, **dadurch gekennzeichnet, daß** unterhalb der ersten Walze (7') ein Walzenpaar (11, 11') vorgesehen ist, die beide mechanisch miteinander gekoppelt sind.

## Claims

1. Dispenser for cleaning sheets, in particular toilet paper, kitchen-towel paper or uddercleaning paper, comprising a housing (6) with cover (34) as well as a mount (1) for the paper (3), which is supplied on rolls (2), also comprising at least one switch-on spray nozzle (4) which can be motor-actuated upon advancement of the sheet in order to moisten the paper (3), and further comprising a motor drive for conveying the paper (3) as well as a storage container (5) for the moistening agent, the drive for conveying the sheet (3) comprising at least one motor-driven roller (7') and a mating element (7, 7''),
**characterized by** the following features:
a) the roller (7') comprises a pliable sleeve (4-0) which is produced, in particular, from foam and is drawn onto a rigid spindle (8);
b) the nip (9) between the roller (7') and the mating element (7, 7'') is arranged beneath the unwinding point (41) of the roll (2);
c) the removal opening (19) of the housing (6) is located essentially vertically beneath the nip (9) between the roller (7') and its mating element (7, 7'');
d) the contact-pressure force between the roller (7') and the mating element (7, 7'') can be adjusted such that the sheet (3) between them can be drawn out by hand when the motor (29) is at a standstill;
e) the nozzle (4) is arranged beneath the roller (7') and the mating element (7, 7'').

2. Dispenser according to Claim 1, **characterized in that** the mating element is a freely rotating mating roller (7) arranged on the housing cover (34) or a smooth or smoothed nose (7'') which is designed such that it can be pivoted with said housing cover and is of approximately the same width as the roller (7').

3. Dispenser according to Claim 2, **characterized in that** the nose (7'') is formed in the housing cover (34).

4. Dispenser according to Claims 1 to 3, **characterized in that** the roll (2) is braked or a brake (27) can be positioned against it.

5. Dispenser according to one of Claims 1 to 4, **characterized in that** the storage container has a pumping spray head (25) which can be actuated by being pressed down and by a motor-driven eccentric (28).

6. Dispenser according to Claim 5, **characterized in that** the eccentric (28) is driven by the same motor (29) as the drive roller (7').

7. Dispenser according to either of Claims 5 and 6, **characterized in that** the eccentric (28) has a plurality of cams (31).

8. Dispenser according to one of Claims 5 to 7, **characterized in that** a resiliently mounted plunger (48) is arranged between the eccentric (28) and the pumping spray head (25).

9. Dispenser according to one of Claims 1 to 8, **characterized in that** the spray cone of the spray head (25) is adjusted for the sheet (3) such that a non-moistened border remains on both sides.

10. Dispenser according to one of Claims 1 to 9, **characterized in that** the container (5) is connected to the pumping spray head (25) and can be removed from the device together with the same.

11. Dispenser according to one of Claims 1 to 10, **characterized in that** the container (5) is fixed, by a mount (32) which is provided with a press key (33) which can be positioned on the pumping spray head (25) and via which the eccentric (28) acts on the pumping spray head (25).

12. Dispenser according to one of Claims 1-11, **characterized in that** the follow-on of the paper drive is such that the roller (7') remains dry once the paper (3) has been moistened.

13. Dispenser according to one of Claims 5-12, **characterized in that** the eccentric (28) is assigned a follower (42) by means of which the motor which drives the eccentric is stopped in a position in which the pumping head (25) is not subjected to loading.

14. Dispenser according to one of Claims 1-13, **characterized in that** it has a means of sensing the sheet end.

15. Dispenser according to Claim 14, **characterized in that** said sensing means is an optical sensor (43) which detects light reflected by the sheet (3), that region which is located opposite the sensor, behind the sheet (3), being colored black.

16. Dispenser according to one of Claims 1 to 15, **characterized in that** the sheet roll (2) is seated on shaft sections (45) which are provided with spreading elements (44) and can be fastened in the housing (6) via outer bearing journals (46).

17. Dispenser according to one of Claims 1-16, **characterized in that** an automatic severing device is provided for the paper (3) which is to be removed, it being possible to adjust the quantity thereof individually.

18. Dispenser according to one of Claims 1-17, **characterized in that** a pair of rollers (11, 11') is provided beneath the first roller (7'), and the two are coupled mechanically to one another.

## Revendications

1. Distributeur de pièces de papier de nettoyage, notamment de papier de toilette, de papier de cuisine ou de papiers pour mamelles, comprenant un boîtier (6) muni d'un couvercle (34) ainsi qu'un support (1) pour le papier (3) fourni sur des rouleaux (2), au moins une buse de pulvérisation (4) pour humidifier le papier (3), qui peut être actionnée par moteur lorsque le papier avance, un mécanisme d'entraînement à moteur pour transporter le papier (3) ainsi qu'un réservoir de stockage (5) pour le produit humidifiant, le mécanisme d'entraînement pour le transport du papier (3) comprenant au moins un cylindre (7') à commande par moteur ainsi qu'un contre-élément (7, 7"), **caractérisé par** les caractéristiques suivantes :
a) le cylindre (7') est constitué d'une enveloppe (40) souple, en particulier en mousse, montée sur un axe (8) rigide ;
b) la fente (9) entre le cylindre (7') et le contre-élément (7, 7") est agencée au-dessous du point de déroulement (41) du rouleau (2) ;
c) l'ouverture de prélèvement (19) du boîtier (6) se trouve essentiellement verticalement au-dessous de la fente (9) entre le cylindre (7') et son contre-élément (7, 7") ;
d) la force de pression entre le cylindre (7') et le contre-élément (7, 7") est réglable de manière à ce que le papier (3) placé entre eux puisse être tiré à la main lorsque le moteur (29) est à l'arrêt ;
e) la buse (4) est agencée au-dessous du cylindre (7') et du contre-élément (7, 7").

2. Distributeur selon la revendication 1, **caractérisé en ce que** le contre-élément est un contre-cylindre (7) à libre rotation placé sur le couvercle de boîtier (34) ou un nez (7") lisse ou lissé réalisé de manière à pouvoir pivoter avec celui-ci, qui présente approximativement la largeur du cylindre (7').

3. Distributeur selon la revendication 2, **caractérisé en ce que** le nez (7") est formé dans le couvercle de boîtier (34).

4. Distributeur selon la revendication 1 à 3, **caractérisé en ce que** le rouleau (2) est freiné ou **en ce qu'**un frein (27) peut être mis contre celui-ci.

5. Distributeur selon l'une des revendications 1 à 4, **caractérisé en ce que** le réservoir de stockage comprend un pulvérisateur à pompe (25) actionnable par pression, lequel peut être actionné par un excentrique (28) à commande par moteur.

6. Distributeur selon la revendication 5, **caractérisé en ce que** l'excentrique (28) est commandé par le même moteur (29) que le cylindre moteur (7').

7. Distributeur selon l'une des revendications 5 ou 6, **caractérisé en ce que** l'excentrique (28) comprend plusieurs cames (31).

8. Distributeur selon l'une des revendications 5 à 7, **caractérisé en ce qu'**un étançon à ressort (48) est agencé entre l'excentrique (28) et le pulvérisateur à pompe (25).

9. Distributeur selon l'une des revendications 1 à 8, **caractérisé en ce que** le cône de projection du pulvérisateur (25) est dirigé de telle sorte sur le papier (3) qu'il reste des deux côtés un bord non humidifié.

10. Distributeur selon l'une des revendications 1 à 9, **caractérisé en ce que** le récipient (5) est relié au pulvérisateur à pompe (25) et peut être retiré du dispositif ensemble avec celui-ci.

11. Distributeur selon l'une des revendications 1 à 10, **caractérisé en ce que** le récipient (5) est fixé par une attache (32) munie d'une touche (33) pouvant se placer sur le pulvérisateur à pompe (25), à travers laquelle l'excentrique (28) agit sur le pulvérisateur à pompe (25).

12. Distributeur selon l'une des revendications 1 - 11, **caractérisé en ce que** l'entraînement du papier présente une telle course à vide que le cylindre (7') reste sec après l'humidification du papier (3).

13. Distributeur selon l'une des revendications 5 - 12, **caractérisé en ce qu'**un palpeur (42) est affecté à l'excentrique (28), qui stoppe le moteur entraînant celui-ci dans une position dans laquelle le pulvérisateur à pompe (25) n'est soumis à aucune charge.

14. Distributeur selon l'une des revendications 1 - 13, **caractérisé en ce que** celui-ci comprend une reconnaissance de fin de papier.

15. Distributeur selon la revendication 14, **caractérisé en ce que** cette reconnaissance est un capteur optique (43) qui détecte la lumière réfléchie par le papier (3), la zone derrière le papier (3) opposée au capteur étant noircie.

16. Distributeur selon l'une des revendications 1 à 15, **caractérisé en ce que** le rouleau de papier (2) est posé sur des tronçons d'arbre (45) dotés d'éléments d'écartement (44), qui peuvent être fixés dans le boîtier (6) par des tourillons (46) extérieurs.

17. Distributeur selon l'une des revendications 1 - 16, **caractérisé en ce qu'**un dispositif automatique de séparation du papier (3) à prélever est prévu, la quantité de celui-ci étant individuellement réglable.

18. Distributeur selon l'une des revendications 1 - 17, **caractérisé en ce qu'**au-dessous du premier cylindre (7') un couple de cylindres (11, 11') est prévu, les deux étant mécaniquement couplés entre eux.
